# EUROPÄISCHE PATENTSCHRIFT

(11) **EP 0 365 612 B1**
(45) Veröffentlichungstag und Bekanntmachung des Hinweises auf die Patenterteilung: **30.09.1992**
(21) Anmeldenummer: 89903144.7
(22) Anmeldetag: 11.03.1989
(51) Int. Cl.: E21C 1/06, E21B 4/20, E21B 7/02, E21B 17/18

(54) **BOHRGERÄT**
DRILL
PERFORATRICE

(30) Priorität: 15.03.1988 DE 3808525; 14.12.1988 DE 3842081
(43) Veröffentlichungstag der Anmeldung: 02.05.1990
(73) Patentinhaber: Rudolf Hausherr & Söhne GmbH & Co KG, D-45549 Sprockhövel (DE)
(72) Erfinder: HAUSHERR, Heinrich-Rudolf, D-5810 Witten (DE); ECKEY, Friedhelm, D-4322 Sprockhövel 1 (DE)
(74) Vertreter: Spalthoff, Adolf, Dipl.-Ing.
(86) Internationale Anmeldenummer: EP8900256
(87) Internationale Veröffentlichungsnummer: WO8908769

(56) Entgegenhaltungen:
- EP-A- 0 204 128
- EP-A- 0 233 038
- DE-A- 2 734 111
- DE-A- 2 749 864
- DE-A- 3 240 263
- DE-A- 3 331 846
- US-A- 3 371 726

## Beschreibung

Die Erfindung betrifft ein Bohrgerät, insbesondere für das Sprenglochbohren, mit einer Lafette für den Vorschub sowie das Ziehen des aus einzelnen Bohrstangen gebildeten Bohrgestänges, einem Vorschubsystem, einem druckmittelbeaufschlagten Antrieb für das Bohrgestänge, einem auf der Lafette mit dem sowie getrennt vom Bohrgestänge verfahrbaren Spülkopf, sowie einem am vorderen Ende des Bohrgestänges angeordneten, hydraulisch beaufschlagten Im-Loch-Hammer.

Bohrgeräte vorgenannter Art sind seit langem bekannt und finden insbesondere im Berg- und Tunnelbau sowie in der Steine- und Erdenindustrie Verwendung. Der Vorteil der Im-Loch-Hämmer besteht darin, daß deren Schläge direkt auf ihre Meißel erfolgen und somit Energieverluste im Bohrgestänge vermieden werden, gegenüber der Ausführung, bei der die Hämmer hinter den Bohrgestängen angeordnet sind. Bei mittels Druckluft angetriebenen Hämmern dient die Arbeitsluft derselben dazu, das Bohrklein auszutragen. Das ist bei hydraulisch angetriebenen Hämmern nicht möglich, so daß für diese im Bohrgestänge drei Leitungen vorhanden sein müssen, nämlich einmal eine für den hydraulischen Zulauf zum Hammer, eine für den hydraulischen Rücklauf vom Hammer und eine für Druckluft zum Ausblasen des Bohrkleins. Diese Ausführung bringt den Nachteil mit sich, daß bei einem Bohrstangenwechsel die Hydraulikanlage abgeschaltet werden muß und daß beim Trennen und (wieder) Zusammenfügen der Bohrstangen Verluste an Hydrauliköl in Kauf genommen werden müssen und sich Verschmutzungen nicht vermeiden lassen.

Von diesem Stand der Technik ausgehend liegt der Erfindung die Aufgabe zugrunde, unter Vermeidung vorerwähnter Nachteile ein Bohrgerät der eingangs genannten Art zu schaffen, welches bei Verwendung eines am vorderen Ende des Bohrgestänges angeordneten, hydraulisch beaufschlagten Im-Loch-Hammers einen einfachen und schnellen Gestängewechsel ermöglicht.

Erfindungsgemäß wird dies dadurch erreicht, daß der druckmittelbeaufschlagte Antrieb des Bohrgestänges auf dieses eine hin- und hergehende Schwenkbewegung überträgt. In Abweichung von dem bisher üblichen Drehantrieb findet nunmehr ein solcher für eine hin- und hergehende Schwenkbewegung Verwendung. Dadurch wird es möglich, die benötigten Schläuche im Ringraum zwischen Bohrgestänge und Bohrlochwandung unterzubringen mit der Folge, daß diese beim Gestängewechsel nicht unterbrochen werden müssen.

Um ein Optimum an Bohrleistung und Schonung der verwendeten Schläuche zu erreichen, ist der Schwenkbereich des Bohrgestänges vorzugsweise auf einen Schwenkwinkel zwischen 180 und 360 Grad beschränkt.

Vorteilhaft findet als Antrieb ein Schwenkmotor mit Getriebe Verwendung.

Die Drehmomentübertragung vom Antrieb auf das Bohrgestänge erfolgt durch Formschluß, vorzugsweise über eine Profilierung der Bohrstangen, und oder durch Kraftschluß, vorzugsweise über eine Klemmeinrichtung.

Gemäß einem weiteren Merkmal der Erfindung befindet sich der druckmittelbeaufschlagte Antrieb für das Bohrgestänge an einem Schlitten, welcher auf der Lafette des Bohrgerätes verfahrbar ist. Das Verfahren des Schlittens mit dem Antrieb kann mittels der Vorschubkette über den Spülkopf und,/oder über getrennte Antriebe derselben erfolgen.

Um einen Verschleiß der verwendeten Schläuche praktisch auszuschließen wird nach einem weiteren Merkmal der Erfindung vorgeschlagen, daß die Bohrstangen zwei nach außen hin offene Längskanäle aufweisen, welche der Aufnahme der Schläuche für die Zu- und Ableitung des Drucköls für den Im-Loch-Hammer dienen. Die Hydraulikschläuche befinden sich somit innerhalb des Umfanges der Bohrstangen und stehen über diese nicht vor, so daß diese weitgehend gegen Verschleiß gesichert sind. Die Zufuhr der Spülluft erfolgt unmittelbar durch die hohlen Bohrstangen.

Die Längskanäle der Bohrstangen besitzen an ihren äusseren Bereichen eine geringere Weite als in ihren inneren Bereichen, so daß die Schläuche nach Eindrücken über die verengten Bereiche unter Ausnutzung der ihnen innewohnenden Elastizität sich im Inneren der Längskanäle wieder ausdehnen können und somit sicher in diesen gehalten sind.

Gemäß einem weiteren Vorschlage der Erfindung besitzen die Bohrstangen einen nach außen hin offenen Kanal zur Aufnahme eines Luftschlauches für die Spülluft.

Der Spülkopf ist, zumindestens in seinem unteren Bereich, ebenfalls mit Längskanälen zur Aufnahme von Hydraulikschläuchen und/oder des Luftschlauches ausgerüstet.

Die Bohrstangen sind an ihren Enden mit einander angepaßten Formstücken zur drehfesten Verbindung der Bohrstangen sowie zur fluchtenden Verbindung der Längskanäle derselben versehen, so daß sichergestellt ist, daß nicht nur eine einwandfreie Übertragung des Drehmomentes bei der hin- und hergehenden Schwenkbewegung erfolgt, sondern auch bei einer Verbindung der einzelnen Bohrstangen miteinander deren Längskanäle immer miteinander fluchten, anderenfalls ein Zusammenbau nicht möglich ist.

Vorteilhaft bestehen die Formstücke aus an den einen Enden der Bohrstangen vorgesehenen, vorragenden Bolzen und aus an deren anderen Enden vorhandenen Ausnehmungen, welche in ihren Formgebungen einander angepaßt sind.

Die Enden aneinander angeschlossener Bohrstangen sind mittels federbelasteter Spannstifte miteinander gekoppelt, so daß diese leicht und schnell voneinander gelöst bzw. miteinander verbunden werden können.

Die Bohrstangen können mit Blasluftleitungen ausgerüstet sein, deren eine Enden sich innerhalb der Bohrstangen befinden und deren andere Enden aus diesen frei vorragen, wobei in diesen die federbelasteten Spannstifte angebracht sind, welche die Blasluftleitungen quer zu deren Längsachsen durchsetzen und in ihren Raststellungen in Bohrungen in den Wandungen benachbarter Bohrstangen eingreifen.

Auf der Lafette ist vor dem Verbindungsbereich zweier aneinander anzuschließenden Bohrstangen eine Schlauchein- und -ausfädelungseinrichtung vorgesehen, mittels welcher die Schläuche beim Gestängewechsel in die Längskanäle der neu eingelegten Bohrstange hineingedrückt werden bzw. beim Gestängeziehen aus diesen herausgedrückt werden. Beim Vorschub des Bohrgestänges werden die Schläuche dann entsprechend dem Vorschub in die Längskanäle der vorstehenden Bohrstange eingefädelt bzw. beim Ziehen des Bohrgestänges ausgefädelt.

Die Schlauchein- und -ausfädelungseinrichtung ist am Schlitten des Antriebes für das Bohrgestänge angebracht und mit deren Antriebsorgan mittelbar oder unmittelbar gekuppelt, so daß diese Einrichtung die auf das Bohrgestänge übertragene Schwenkbewegung mit ausführt. Die Schlauchein- und -ausfädelungseinrichtung weist für jeden Schlauch ein Einfädelungs- und ein Ausfädelungsorgan auf. Die Einfädelungs- und Ausfädelungsorgane bestehen aus Führungsrollen und/oder Gleitführungen.

Die Einfädelungs- und Ausfädelungsorgane für einen jeden Schlauch sind derart mit Abstand zueinander angeordnet, daß der zugehörige Schlauch um das dem Bohrgestänge abgewandte Ausfädelungsorgan herum- und zwischen Ausfädelungs- und dem dem Bohrgestänge zugeordneten Einfädelungsorgan hindurchführbar ist.

Die Einfädelung- und Ausfädelungsorgane können aus dem Bereich des Bohrgestänges wegklappbar sein.

Das Bohrgerät selbst ist mit einer vorgespannten Trommel für die Hydraulikschläuche und ggf. einem Luftschlauch ausgerüstet, so daß diese immer selbsttätig auf ihrer erforderlichen Länge gehalten sind. Die Länge der Schläuche ist so bemessen, daß diese in jedem Fall für die Tiefe der herzustellenden Bohrlöcher völlig ausreichend ist.

Ein Ausführungsbeispiel der Erfindung ist an Hand der Zeichnung näher erläutert, und zwar zeigt diese:
Figur 1 eine geschnittene Draufsicht einer ersten Ausführung einer Bohrstange,
Figur 2 eine geschnittene Draufsicht einer zweiten Ausführung einer Bohrstange,
Figur 3 eine geschnittene Seitenansicht des Übergangsbereich zweier Bohrstangen gemäß der Ausführung nach Figur 2,
Figur 4 eine Ansicht eines Bohrgestänges mit in der oberen Lage befindlichem Antrieb für das Bohrgestänge und
Figur 5 eine Ansicht wie Figur 4, jedoch mit in der unteren Lage befindlichem Antrieb für das Bohrgestänge.

Da das gattungsgemäße Bohrgerät an sich bekannt ist, bedarf es keiner Darstellung sowie eingehender Erläuterung desselben.

Mit 1 ist eine Bohrstange bezeichnet, welche zwei nach außen hin offene Längskanäle 2 aufweist. An ihren äusseren Bereichen 3 besitzen die Längskanäle 2 eine geringere Weite als in ihren inneren Bereichen.

In die Längskanäle 2 eingelegt sind die Hydraulikschläuche 4,5, von denen der eine dem Zulauf und der andere dem Rücklauf für das Drucköl des am vorderen Ende des Bohrgestänges befindlichen Im-Loch- Hammers dient.

Die Bohrstange 1 selbst ist hohl ausgebildet, so daß die benötigte Spülluft für das Bohrklein durch die Bohrstange hindurchgeleitet wird.

Infolge der verringerten Weite an den äußeren Bereichen der Längskanäle 2 sind die Schläuche 4,5 in diesen sicher gehalten, da diese durch Zusammenpressen in die Längskanäle 2 hineingedrückt werden.

Die so geschützten Schläuche können die hin- und hergehende Schwenkbewegung des Bohrgestänges, beispielsweise um einen Schwenkwinkel zwischen 180 und 360 Grad ohne weiteres mit ausführen, ohne einem Verschleiß unterworfen zu sein.

Bei der Ausführung nach Figur 2 und 3 sind die Bohrstangen 1 aus vollem Material hergestellt. Da bei dieser Ausführung die Spülluft für den Im-Loch-Hammer nicht durch das Innere der Bohrstangen 1 geblasen werden kann, sind die Bohrstangen 1 mit Blasluftleitungen 6 ausgerüstet. Die einen Enden 7 der Blasluftleitungen 6 befinden sich innerhalb der Bohrstangen 1, während deren andere Enden 8 aus diesen frei vorragen. In den frei vorragenden Enden 8 befinden sich federbelastete Spannstifte 9, welche die Blasluftleitung 6 quer zu ihren Längsachsen durchsetzen und in ihren Raststellungen (Figur 3) in Bohrungen 10 in den Wandungen benachbarter Bohrstangen 1 eingreifen. Durch die federbelasteten Spannstifte 9 ist ein schneller und einfach durchzuführender Wechsel der Bohrstangen 1 beim Vorschieben bzw. beim Ziehen des Bohrgestänges möglich.

Wie aus Figur 3 hervorgeht, sind die Bohrstangen 1 an ihren Enden mit einander angepaßten Formstücken zur drehfesten Verbindung der Bohrstangen miteinander sowie zur fluchtenden Verbindung der Längskanäle 2 derselben versehen. Die Formstücke bestehen aus an den einen Enden der Bohrstangen 1 vorgesehenen, vorragenden Bolzen 11 und aus an deren anderen Enden vorhandenen Ausnehmungen 12. Die vorragenden Bolzen 11 und die diesen zugeordneten Ausnehmungen 12 sind in ihren Formgebungen einander angepaßt, so daß diese formschlüssig ineinandergreifen.

Wie aus Figur 2 ersichtlich, können die Bohrstangen 1 an ihren Außenseiten mit in ihren Längsrichtungen verlaufenden Profilierungen 13 versehen sein, welche der Drehmomentübertragung auf das Bohrgestänge dienen.

In den Figuren 4 und 5 ist mit 14 die Lafette des Bohrgerätes bezeichnet, welche in herkömmlicher Weise ausgebildet ist.

Der druckmittelbeaufschlagte Antrieb für die hin- und hergehende Schwenkbewegung des aus den einzelnen Bohrstangen 1 gebildeten Bohrgestänges ist mit 15 bezeichnet. Als Antrieb 15 findet beispielsweise ein Schwenkmotor Verwendung, welcher mit einem Getriebe 16 ausgerüstet ist, dessen Antriebsritzel 17 auf die jeweils vorstehende Bohrstange 1 die hin- und hergehende Schwenkbewegung überträgt. Der Antrieb 15 mit seinem Getriebe 16 für das Bohrgestänge befindet sich an einem Schlitten 18, welcher auf der Lafette 14 verfahrbar ist. Das Verfahren des Schlittens 18 auf der Lafette 14 und des Spülkopfes 19 erfolgt entweder über den Vorschub des Spülkopfes 19 oder aber durch getrennte Antriebe derselben.

An dem Schlitten 18 ist die Schlauchein- und -ausfädelungseinrichtung 20 angebracht. Die Schlauchein- und -ausfädelungseinrichtung 20 ist mit dem Antriebsritzel 17 des Getriebes 16 des Antriebes 15 für das Bohrgestänge verbunden, so daß diese die hin- und hergehende Schwenkbewegung des Bohrgestänges mit ausführt.

Die Schlauchein- und -ausfädelungseinrichtung 20 weist für jeden Hydraulikschlauch 4,5 ein Einfädelungsorgan 21 und ein Ausfädelungsorgan 22 auf.

In der oberen Stellung des Schlittens 18, wie sie aus Figur 4 ersichtlich ist, sind die Einfädelungs- und Ausfädelungsorgane 21,22 als Gleitführungen dargestellt und in der unteren Stellung des Schlittens 18, wie aus Figur 5 ersichtlich, als Führungsrollen.

Die Einfädelungsorgane 21 und die Ausfädelungsorgane 22 sind derart mit Abstand zueinander angeordnet, daß der zugehörige Hydraulikschlauch 4,5 um das dem Bohrgestänge abgewandte Ausfädelungsorgan 22 herumgeführt und zwischen Ausfädelungsorgan 22 und Einfädelungsorgan 21 hindurchführbar ist. Außerdem ist die Ausgestaltung der Schlauchein- und -ausfädelungseinrichtung 20 derart, daß die Einfädelungs- und Ausfädelungsorgane 21,22 sich in der oberen Haltestellung des Schlittens 8 mit dem Antrieb 15 im Bereich des Spülkopfes befinden, wobei die Ausfädelungsorgane 22 diesen noch überragen.

Die Hydraulikschläuche 4,5 sind über Umlenkrollen 23 zu einer vorgespannten Trommel 24 geführt.

Die Wirkungsweise der Schlauchein- und -ausfädelungseinrichtung 20 gemäß Figur 4 und 5 ist wie folgt.

In der in Figur 4 gezeigten Stellung des Schlittens 18 mit Antrieb 15 und Spülkopf 19 kann das Abbohren der aus einem nicht weiter dargestellten Bohrstangenmagazin in herkömlicher Weise neu eingesetzten Bohrstange 1 erfolgen. Der Vorschub erfolgt beispielsweise über den Kettenvorschub des Spülkopfes 19. Sobald der Schlitten 18 seine untere, aus Figur 5 ersichtliche Position erreicht hat und der Spülkopf 19 in seine obere Ausgangslage zurückgefahren ist, kann eine neue Bohrstange 1 aus einem Bohrstangenmagazin eingesetzt werden. Das im Bohrloch befindliche Bohrgestänge wird durch den Haltekopf 25 in herkömmlicher Weise gehalten, woraufhin der Schlitten 18 mit dem Antrieb 15 in seine aus Figur 4 ersichtliche obere Lage zurückfahren kann. Bei diesem Verfahren werden über die Einfädelungsorgane 21 die Hydraulikschläuche 4,5 in die Längskanäle 2 der neu eingesetzten Bohrstange 1 eingedrückt. Daraufhin kann das Abbohren der neu eingesetzten Bohrstange 1 erfolgen, wie aus Figur 4 ersichtlich.

Beim Ziehen des Gestänges wird in umgekehrter Weise verfahren, wobei dann jeweils aus der zu entnehmenden Bohrstange 1 die Schläuche durch die Ausfädelungsorgane 22 beim Verfahren der Schlittens 18 herausgedrückt werden.

## Patentansprüche

1. Bohrgerät, insbesondere für das Sprenglochbohren, mit einer Lafette (14) für den Vorschub sowie das Ziehen des aus einzelnen Bohrstangen (1) gebildeten Bohrgestänges, einem Vorschubsystem, einem druckmittelbeaufschlagten Antrieb (15) für das Bohrgestänge, einem auf der Lafette (14) mit dem sowie getrennt vom Bohrgestänge verfahrbaren Spülkopf (19) sowie einem am vorderen Ende des Bohrgestänges angeordneten, hydraulisch beaufschlagten Im-Loch-Hammer, dadurch gekennzeichnet, daß der druckmittelbeaufschlagte Antrieb (15) des Bohrgestänges auf dieses eine hin- und hergehende Schwenkbewegung überträgt.

2. Bohrgerät nach Anspruch 1, dadurch gekennzeichnet, daß der Schwenkwinkel des Bohrgestänges 180-360 Grad beträgt.

3. Bohrgerät nach Anspruch 1 oder 2, dadurch gekennzeichnet, daß als Antrieb (15) ein Schwenkmotor mit Getriebe (16) Verwendung findet.

4. Bohrgerät nach einem der vorhergehenden Ansprüche, dadurch gekennzeichnet, daß die Drehmomentübertragung vom Antrieb (15) auf das Bohrgestänge durch Formschluß, vorzugsweise über eine Profilierung (13) der Bohrstangen (1), und/oder durch Kraftschluß, vorzugsweise über eine Klemmeinrichtung, erfolgt.

5. Bohrgerät nach einem der vorhergehenden Ansprüche, dadurch gekennzeichnet, daß der druckmittelbeaufschlagte Antrieb (15) für das Bohrgestänge sich an einem Schlitten (18) befindet, welcher auf der Lafette (14) verfahrbar ist.

6. Bohrgerät nach einem der vorhergehenden Ansprüche, dadurch gekennzeichnet, daß das Verfahren des Schlittens (18) mit dem Antrieb (15) und das Verfahren des Spülkopfes (19) über getrennte Antriebe derselben erfolgt.

7. Bohrgerät nach einem der vorhergehenden Ansprüche, dadurch gekennzeichnet, daß die Bohrstangen (1) zwei nach außen hin offene Längskanäle (2) aufweisen, welche der Aufnahme von Schläuchen (4,5) für den Zulauf sowie den Rücklauf des Drucköls für den Im-Loch-Hammer dienen.

8. Bohrgerät nach einem der vorhergehenden Ansprüche, dadurch gekennzeichnet, daß die Längskanäle (2) der Bohrstangen (1) an ihren äußeren Bereichen (3) eine geringere Weite besitzen als in ihren inneren Bereichen.

9. Bohrgerät nach einem der vorhergehenden Ansprüche, dadurch gekennzeichnet, daß die Bohrstangen (1) einen nach außen hin offenen Kanal zur Aufnahme eines Luftschlauches besitzen.

10. Bohrgerät nach einem der vorhergehenden Ansprüche, dadurch gekennzeichnet, daß der Spülkopf (19) zumindestens in seinem unteren Bereich ebenfalls mit Längskanälen (2) zur Aufnahme von Hydraulikschläuchen (4,5) und/oder des Luftschlauches ausgerüstet ist.

11. Bohrgerät nach einem der vorhergehenden Ansprüche, dadurch gekennzeichnet, daß die Bohrstangen (1) an ihren Enden mit einander angepaßten Formstücken zur drehfesten Verbindung der Bohrstangen miteinander sowie zur fluchtenden Verbindung der Längskanäle (2) derselben versehen sind.

12. Bohrgerät nach einem der vorhergehenden Ansprüche, dadurch gekennzeichnet, daß die Formstücke aus an den einen Enden der Bohrstangen (1) vorgesehenen, vorragenden Bolzen (11) und aus an deren anderen Enden vorhandenen Ausnehmungen (12) bestehen, welche in ihren Formgebungen einander angepaßt sind.

13. Bohrgerät nach einem der vorhergehenden Ansprüche, dadurch gekennzeichnet, daß die Enden aneinander angeschlossener Bohrstangen (1) mittels federbelasteter Spannstifte miteinander gekoppelt sind.

14. Bohrgerät nach einem der vorhergehenden Ansprüche, dadurch gekennzeichnet, daß die Bohrstangen (1) mit Blasluftleitungen (6) ausgerüstet sind, deren eine Enden (7) sich innerhalb der Bohrstangen (1) befinden und deren andere Enden (8) aus diesen frei vorragen und sich in die freien Enden benachbarter Bohrstangen erstrecken, wobei in diesen die federbelasteten Spannstifte (9) angebracht sind, welche die Blasluftleitungen (6) quer zu deren Längsachsen durchsetzen und in ihren Raststellungen in Bohrungen (10) in den Wandungen der Bohrstangen (1) eingreifen.

15. Bohrgerät nach einem der vorhergehenden Ansprüche, dadurch gekennzeichnet, daß auf der Lafette vor dem Verbindungsbereich zweier aneinander anzuschließender Bohrstangen (1) eine Schlauchein- und -ausfädelungseinrichtung (20) vorgesehen ist.

16. Bohrgerät nach einem der vorhergehenden Ansprüche, dadurch gekennzeichnet, daß die Schlauchein- und -ausfädelungseinrichtung (20) am Schlitten (18) des Antriebes (15) für das Bohrgestänge angebracht ist und mit dessen Antriebsorgan (17) mittelbar oder unmittelbar gekuppelt ist.

17. Bohrgerät nach einem der vorhergehenden Ansprüche, dadurch gekennzeichnet, daß die Schlauchein- und -ausfädelungseinrichtung (20) für jeden der Schläuche (4,5) ein Einfädelungs- (21) und ein Ausfädelungsorgan (22) aufweist.

18. Bohrgerät nach einem der vorhergehenden Ansprüche, dadurch gekennzeichnet, daß die Einfädelungs- und Ausfädelungsorgane (21,22) aus Führungsrollen und/oder Gleitführungen bestehen.

19. Bohrgerät nach einem der vorhergehenden Ansprüche, dadurch gekennzeichnet, daß die Einfädelungs- und Ausfädelungsorgane (21,22) für einen jeden Schlauch (4,5) derart mit Abstand zueinander angeordnet sind, daß der zugehörige Schlauch (4,5) um das dem Bohrgestänge abgewandte Ausfädelungsorgan (22) herum- und zwischen Ausfädelungs- (22) und dem dem Bohrgestänge zugewandten Einfädelungsorgan (21) hindurchführbar ist.

20. Bohrgerät nach einem der vorhergehenden Ansprüche, dadurch gekennzeichnet, daß die Einfädelungs- und Ausfädelungsorgane (21,22) aus dem Bereich des Bohrgestänges wegklappbar sind.

21. Bohrgerät nach einem der vorhergehenden Ansprüche, dadurch gekennzeichnet, daß dieses mit einer vorgespannten Trommel (24) für die Hydraulikschläuche (4,5) und ggf. dem Luftschlauch ausgerüstet ist.

## Claims

1. Drilling device, in particular for drilling bore holes, having a mounting (14) for both the advance and the retraction of drill strings formed of individual drilling rods (1), an advance system, a drive (15) for the drill string, which drive is acted upon by a force transmitting means, a flushing head (19) which can be moved on the mounting (14) either together with or separately from the drill string, and an in hole hammer which is acted upon hydraulically and is mounted on the front end of the drill string, characterised in that the drive (15) of the drill string, which drive is acted upon by the force transmitting means, confers a reciprocal oscillation movement thereon.

2. Drilling device according to Claim 1, characterised in that the oscillation angle of the drill string is 180 to 360°.

3. Drilling device according to Claim 1 or Claim 2, characterised in that a rotating motor with gears (16) is used as the drive (15).

4. Drilling device according to one of the preceding claims, characterised in that the transmission of the torque from the drive (15) to the drill string is carried out by means of interlocking, advantageously by means of a profiling (13) of the drilling rods (1), and/or by means of frictional connection, preferably using a clamping device.

5. Drilling device according to one of the preceding claims, characterised in that the drive (15) for the drilling rod, which drive is acted upon by a force transmitting means, is located on a sliding carriage (18) which can be moved on the mounting (14).

6. Drilling device according to one of the preceding claims, characterised in that the moving of the sliding carriage (18) with the drive (15) and the moving of the flushing head (19) are both carried out via separate drives of the same.

7. Drilling device according to one of the preceding claims, characterised in that the drilling rods (1) have two longitudinal channels (2) opening towards the outside, which serve to receive hoses (4, 5) for both the supply and the return flow of the pressure oil for the in-hole hammer.

8. Drilling device according to one of the preceding claims, characterised in that the longitudinal channels (2) of the drilling rods (1) have a narrower width in their external areas (3) than in their inner areas.

9. Drilling device according to one of the preceding claims, characterised in that the drilling rods (1) have a channel that is open towards the outside to receive an air hose.

10. Drilling device according to one of the preceding claims, characterised in that the flushing head (19) is, at least in its lower area, likewise provided with longitudinal channels (2) to receive hydraulic hoses (4, 5) and/or the air hose.

11. Drilling device according to one of the preceding claims, characterised in that the drilling rods (1) are provided at their ends with shaped parts adapted to one another, both to connect the drilling rods to one another in a manner secure against relative rotation and for the aligned connection of the longitudinal channels (2) of the same.

12. Drilling device according to one of the preceding claims, characterised in that the shaped parts are formed of projecting pins (11) provided at the one end of the drilling rods (1) and of recesses (12) provided at the other ends thereof, which are adapted to one another in their shape.

13. Drilling device according to one of the preceding claims, characterised in that the ends of drilling rods (1) that are connected to one another are coupled to one another by means of spring loaded dowel pins.

14. Drilling device according to one of the preceding claims, characterised in that the drilling rods (1) are provided with air blast pipes (6), one of the ends (7) of which are located inside the drilling rods (1) and the other ends (8) of which project freely therefrom and extend into the free end of adjacent drilling rods, wherein the spring-loaded dowel pins (9) are attached in these, which dowel pins penetrate the air blast pipes (6) transverse to the longitudinal axis thereof and, in their rest position, engage in bores (10) in the walls of the drilling rods (1).

15. Drilling device according to one of the preceding claims, characterised in that a device (20) for mounting and dismounting a hose is provided on the mounting in front of the connection area of two drilling rods (1) that are to be connected to one another.

16. Drilling device according to one of the preceding claims, characterised in that the device (20) for mounting and dismounting a hose is attached to the sliding element (18) of the drive (15) for the drilling rod and is directly or indirectly coupled to the drive element (17) thereof.

17. Drilling device according to one of the preceding claims, characterised in that the device (20) for mounting and dismounting a hose has one mounting (21) and one dismounting element (22) for each of the hoses (4, 5).

18. Drilling device according to one of the preceding claims, characterised in that the mounting and dismounting devices (21, 22) consist of guiding pulleys and/or sliding guides.

19. Drilling device according to one of the preceding claims, characterised in that the mounting and dismounting elements (21, 22) for each hose (4, 5) are arranged at a distance from one another in such a manner that the associated hose (4, 5) may be guided about the dismounting element (22) that faces away from the drill string and between dismounting elements (22) and the mounting element (21) facing the drill string.

20. Drilling device according to one of the preceding claims, characterised in that the mounting and dismounting elements (21, 22) can be folded away out of the area of the drill string.

21. Drilling device according to one of the preceding claims, characterised in that it is provided with a pretensioned drum (24) for the hydraulic hoses (4, 5) and possibly the air hose.

## Revendications

1. Outil de foration, notamment pour la foration de trous de mines, comportant un châssis (14) pour l'avance et le retrait du train de tiges formé de différentes tiges (1), un système d'avance, un dispositif d'entraînement (15) à fluide sous pression pour le train de tiges, une tête d'eau (19) pouvant se déplacer avec le train de tiges ou séparément de celui-ci sur le châssis (14) ainsi qu'un marteau "dans le trou" actionné hydrauliquement monté à l'extrémité antérieure du train de tiges, caractérisé par le fait que le dispositif (15) à fluide sous pression d'entraînement du train de tiges transmet à ce dernier un mouvement pivotant de va-et-vient.

2. Outil de foration selon la revendication 1, caractérisé par le fait que l'angle de pivotement du train de tiges est compris entre 180 et 360 degrés.

3. Outil de foration selon la revendication 1 ou 2, caractérisé par le fait que l'on utilise comme dispositif d'entraînement (15) un moteur oscillant muni d'un système d'engrenages (16).

4. Outil de foration selon l'une des revendications précédentes, caractérisé par le fait que la transmission du couple du dispositif d'entraînement (15) vers le train de tiges a lieu par conjugaison de formes, de préférence par l'intermédiaire d'une partie profilée (13) des tiges (1), et/ou par adhérence, de préférence par l'intermédiaire d'un dispositif de serrage.

5. Outil de foration selon l'une des revendications précédentes, caractérisé par le fait que le dispositif (15) à fluide sous pression d'entraînement du train de tiges est placé sur un chariot (18) qui peut se déplacer sur le châssis (14).

6. Outil de foration selon l'une des revendications précédentes, caractérisé par le fait que le déplacement du chariot (18) avec le dispositif d'entraînement (15) et le déplacement de la tête d'eau (19) ont lieu au moyen de dispositifs d'entraînement séparés de ceux-ci.

7. Outil de foration selon l'une des revendications précédentes, caractérisé par le fait que les tiges (1) présentent deux conduits longitudinaux (2) ouverts sur l'extérieur qui sont destinés à recevoir des conduites flexibles (4, 5) pour l'arrivée et le retour de l'huile sous pression alimentant le marteau "dans le trou".

8. Outil de foration selon l'une des revendications précédentes, caractérisé par le fait que les conduits longitudinaux (2) des tiges (1) ont une section plus faible dans leur zones (3) extérieures que dans leurs zones intérieures.

9. Outil de foration selon l'une des revendications précédentes, caractérisé par le fait que les tiges (1) comportent un conduit ouvert sur l'extérieur destiné à recevoir une conduite flexible à air.

10. Outil de foration selon l'une des revendications précédentes, caractérisé par le fait que la tête d'eau (19) est également munie, dans sa partie inférieure au moins, de conduits longitudinaux (2) destinés à recevoir des conduites flexibles hydrauliques (4, 5) et/ou la conduite flexible à air.

11. Outil de foration selon l'une des revendications précédentes, caractérisé par le fait que les tiges (1) sont munies à leurs extrémités d'éléments préformés mutuellement adaptés assurant la liaison rigide en rotation des tiges entre elles et l'alignement des conduits longitudinaux (2) desdites tiges.

12. Outil de foration selon l'une des revendications précédentes, caractérisé par le fait que les éléments préformés sont constitués par des têtons (11) formant saillie à l'une des extrémités des tiges (1) et des cavités (12) aménagées à l'autre extrémité desdites tiges dont les formes sont mutuellement adaptées.

13. Outil de foration selon l'une des revendications précédentes, caractérisé par le fait que les extrémités des tiges (1) assemblées sont couplées entre elles par des goupilles de blocage sollicitées par ressort.

14. Outil de foration selon l'une des revendications précédentes, caractérisé par le fait que les tiges (1) sont munies de conduites (6) d'air de soufflage dont une extrémité (7) est située à l'intérieur des tiges (1) et dont l'autre extrémité (8) sort librement des tiges et pénètre dans l'extrémité libre de tiges voisines, des goupilles de blocage (9) sollicitées par ressort qui traversent les conduites (6) d'air de soufflage perpendiculairement à leur axe longitudinal et qui, en position encliquetée, pénètrent dans des perçages (10) dans les parois des tiges, étant montées dans lesdites tiges.

15. Outil de foration selon l'une des revendications précédentes, caractérisé par le fait qu'il est prévu sur le châssis, avant la zone de raccordement de deux tiges (1) à assembler, un dispositif (20) d'introduction et d'extraction de conduites flexibles.

16. Outil de foration selon l'une des revendications précédentes, caractérisé par le fait que le dispositif (20) d'introduction et d'extraction de conduites flexibles est monté sur le chariot (18) du dispositif d'entraînement (15) du train de tiges et est couplé, directement ou indirectement, à l'organe d'entraînement (17) de celui-ci.

17. Outil de foration selon l'une des revendications précédentes, caractérisé par le fait que le dispositif (20) d'introduction et d'extraction de conduites flexibles comporte, pour chacune des conduites flexibles (4, 5), un organe d'introduction (21) et un organe d'extraction (22).

18. Outil de foration selon l'une des revendications précédentes, caractérisé par le fait que les organes d'introduction et d'extraction (21, 22) sont constitués par des galets de guidage et/ou des glissières.

19. Outil de foration selon l'une des revendications précédentes, caractérisé par le fait que les organes d'introduction et d'extraction (21, 22) de chacune des conduites flexibles (4, 5) sont disposés à distance l'un de l'autre de manière telle que la conduite flexible (4, 5) concernée passe autour de l'organe d'extraction (22) éloigné du train de tiges et entre l'organe d'extraction (22) et l'organe d'introduction (21) tourné vers le train de tiges.

20. Outil de foration selon l'une des revendications précédentes, caractérisé par le fait que les organes d'introduction et d'extraction (21, 22) peuvent être rabattus hors de la zone du train de tiges.

21. Outil de foration selon l'une des revendications précédentes, caractérisé par le fait qu'il est équipé d'un tambour (24) précontraint pour les conduites flexibles hydrauliques (4, 5) et éventuellement la conduite flexible à air.
